# EUROPÄISCHE PATENTANMELDUNG

(11) **EP 1 024 328 A2**
(43) Veröffentlichungstag der Anmeldung: **02.08.2000**
(21) Anmeldenummer: 99126263.5
(22) Anmeldetag: 31.12.1999
(51) Int. Cl.: F23D 14/06, F23D 14/46

(54) **Gasbrenner für flache Kochmulden**

(30) Priorität: 29.01.1999 DE 29901504 U
(71) Anmelder: EGA Engineering GmbH, 58119 Hagen (DE)
(72) Erfinder: Gronnenberg, Werner, 58119, Hagen (DE); Neumann, Jörn, 58119, Hagen (DE); Ullrich, Gerhard, 58239, Schwerte (DE)
(74) Vertreter: Patentanwälte Meinke, Dabringhaus und Partner

(57) **Zusammenfassung**

Bei einem Gasbrenner für flache Kochmulden, insbesondere für die Festlegung an Ausnehmungen in Glaskeramikflächen, mit einem Brennerwinkel als Düsenträger mit zugeordneter Gaszuführung und einem von oben in den Brennerwinkel einsetzbaren Brenner mit Brennerdeckel, soll eine Lösung geschaffen werden, mit der der Brenner nicht nur möglichst flach gestaltet werden kann, sondern auch in seiner Einbaulage individuell anpreßbar ist, ohne daß Umbauarbeiten nötig sind, wobei den Besonderheiten der Glaskeramikfelder dabei insbesondere Rechnung getragen wird.

Dies wird dadurch erreicht, daß der Brennerwinkel (5) an einer Montagescheibe (10) angeordnet ist, die ihrerseits unmittelbar an der Flachmulde bzw. Glaskeramikfläche (2) festgelegt ist.

## Beschreibung

Die Erfindung richtet sich auf einen Gasbrenner für flache Kochmulden, insbesondere für die Festlegung an Ausnehmungen in Glaskeramikflächen, mit einem Brennerwinkel als Düsenträger mit zugeordneter Gaszuführung und einem von oben in den Brennerwinkel einsetzbaren Brenner mit Brennerdeckel, wobei dem Brenner ein Träger für ein Thermoelement und eine Zündkerze zugeordnet ist.

Derartige Gasbrenner sind in vielfacher Ausgestaltung bekannt, wobei in der Regel die Gasbrenner in Edelstahlmulden eingebettet sind. Derartige Gasbrenner sind, um lediglich Beispiele zu nennen, aus dem DE-296 02 155.3-U1, dem DE-297 02 649.6-U1 oder der AT-387 647-B oder der US-5 125 390 bekannt.

Eine Bestrebung bei derartigen Brennern geht dahin, diese möglichst flach zu gestalten, um die optisch ansehnlichen Glaskeramikflächen möglichst wenig zu stören. Darüber hinaus ist man auch bemüht, die Gasbrenner so bei der Montage anzuordnen, daß sie einer Vielzahl von Zuführungswinkeln der Gaszuleitungen gerecht werden können, ohne daß es aufwendiger Umbauarbeiten bedarf. Hierzu schlägt das oben an zweiter Stelle genannte Gebrauchsmuster der Anmelderin vor, den Brenner an der Kochmulde mittels eines federnden Klemmbügels derart festzulegen, daß eine Verschwenkung in der Ebene der Kochmulde um bestimmte Winkelbeträge möglich ist.

Hier setzt die Erfindung an, deren Ziel darin besteht, den Brenner nicht nur möglichst flach zu gestalten, sondern auch in seiner Einbaulage individuell anpreßbar, ohne daß Umbauarbeiten nötig sind, wobei den Besonderheiten der Glaskeramikfelder dabei insbesondere Rechnung getragen wird.

Mit einem Gasbrenner der eingangs bezeichneten Art wird diese Aufgabe gemäß der Erfindung dadurch gelöst, daß der Brennerwinkel an einer Montagescheibe angeordnet ist, die ihrerseits an der Flachmulde bzw. Glaskeramikfläche festlegbar ist.

Durch die Zuordnung des Brennerwinkels zu einer Montagescheibe und der Festlegung des Brennerwinkels an dieser Scheibe ist es möglich, die Scheibe verschwenkbar in ihrer Scheibenebene zu gestalten, derart, daß die Zuführung zum Brennerwinkel aus praktisch jeder Richtung positionierbar ist. Die Festlegung an einer Montagescheibe macht es auch möglich, den Brenner vergleichsweise flach zu gestalten.

Ausgestaltungen der Erfindung ergeben sich aus den Unteransprüchen.

Zweckmäßig kann dabei der Brennerwinkel mit einem zylindrischen Element die Montagescheibe durchsetzen und mit einem Außensprengring gegen diese fixiert sein, wobei der Brenner mit einem Gegenzylinder von oben in das zylindrische Element einsetzbar ist.

Neben dieser besonders kompakten Gestaltung und der einfachen Festlegung des Brennerwinkels mittels Sprengring an der Montagescheibe, sieht die Erfindung auch vor, daß das zylindrische Element am Brennerwinkel einen Anschlagring aufweist, der sich in der Montagelage an die Unterseite der Montagescheibe anlegt, wobei der Anschlagring mit wenigstens einer Rastausnehmung versehen ist, in die eine in die Montagescheibe gestanzte Sperrzunge zur Fixierung des Brennerwinkels in einer vorbestimmten Position eingreift. Durch diese Art der Festlegung ist es möglich, den Brennerwinkel in unterschiedlichen Positionen relativ zur Montagescheibe anzuordnen, wobei die gewählte Lösung eine sehr einfache Montage und preiswerte Herstellung ermöglicht.

Der Anschlagring kann mit einer Vielzahl von Rastausnehmungen am Umfang ausgerüstet sein, um einer Vielzahl von Winkelstellungen gerecht zu werden.

Vorteilhaft ist der Träger für die Zündkerze und das Thermoelement ebenfalls an der Montagescheibe befestigt, insbesondere mit dieser vernietet, wie dies die Erfindung in Ausgestaltung ebenfalls vorsieht.

Zur Fixierung der Montagescheibe kann diese mit einer Mehrzahl von mit Blechschrauben korrespondierenden Fixierausnehmungen versehen sein. Eine Möglichkeit besteht dabei darin, in den Ausnehmungen der Glaskeramikscheibe eine ggf. gefalzte Gegenplatte vorzusehen, die am Rand der Glaskeramikscheiben-Ausnehmung mit dieser verklebt ist, wobei diese Gegenplatte mit der Montagescheibe verschraubbar ist.

Weitere Merkmale, Einzelheiten und Vorteile der Erfindung ergeben sich aufgrund der nachfolgenden Beschreibung sowie anhand der Zeichnung. Diese zeigt in
- Fig. 1: in einer Art Explosionsdarstellung in Seitenansicht den erfindungsgemäßen Gasbrenner mit angedeutetem Glaskeramikfeld,
- Fig. 2: die wesentlichen Elemente im montierten Zustand ohne Glaskeramikscheibe,
- Fig. 3: die Seitenansicht auf die Zündkerze und das Thermoelement mit einer Montageeinzelheit (Fig. 3a) sowie in
- Fig. 4: eine Aufsicht auf den Anschlagring des Brennerwinkels.

Der allgemein mit 1 bezeichnete Gasbrenner ist zum Einbau in z.B. einem Glaskeramikfeld bestimmt, eine entsprechende Glaskeramikplatte ist in Fig. 1 lediglich teilweise angedeutet und mit 2 bezeichnet.

Die Hauptelemente des Gasbrenners sind in Fig. 1 von oben nach unten der Brennerdeckel 3, der Steckaufsatz 4, der allgemein mit 5 bezeichnete sogenannte Brennerwinkel mit zentrischer Brennerdose 6 und der Gaseingang 7, der im dargestellten Beispiel mit zwei Ringdichtungen 8 ausgerüstet ist.

Der Brennerwinkel 5 ist fest, aber um seine zentrische Achse 9 verdrehbar an einer allgemein mit 10 bezeichneten Montagescheibe befestigt, und zwar durch Anspreizen eines Außensprengringes 11 in eine entsprechende Nut am nach oben weisenden zylindrischen Element des Brennerwinkels 5, allgemein mit 5a bezeichnet.

Die Montagescheibe 10 wird ihrerseits in der endgültigen Montagelage mit einem Halteblech 12 verschraubt, wobei das Halteblech an der Glaskeramikscheibe verklebt ist, was mit 13 angedeutet ist.

An der Montagescheibe 10 ist auch ein mit 14 bezeichneter Halter mittels Nieten 15 (Detail Fig. 3a) befestigt, wobei der Träger die Zündkerze 15 und ein Thermoelement 16 trägt.

In Fig. 4 ist in Aufsicht der Anschlagring 17 dargestellt, mit dem sich der Brennerwinkel 5 von unten gegen die Montagescheibe 10 legt. Um ein axiales Verdrehen in der Montagelage zu verhindern, weist der Anschlagring 17 eine Mehrzahl von Ausnehmungen 18 auf, an die bei der Fixierung des Brennerwinkeis an der Montagescheibe 10 eine in den Figuren nicht näher dargestellte Lasche, die in der Montagescheibe ausgeprägt ist, eingreifen kann.

Natürlich ist das beschriebene Ausführungsbeispiel der Erfindung noch in vielfacher Hinsicht abzuändern, ohne den Grundgedanken zu verlassen. So kann beispielsweise der Träger für die Zündkerzen und das Thermoelement einstückig am Brennerwinkel befestigt sein u. dgl. mehr.

## Patentansprüche

1. Gasbrenner für flache Kochmulden, insbesondere für die Festlegung an Ausnehmungen in Glaskeramikflächen, mit einem Brennerwinkel als Düsenträger mit zugeordneter Gaszuführung und einem von oben in den Brennerwinkel einsetzbaren Brenner mit Brennerdeckel, wobei dem Brenner ein Träger für ein Thermoelement und eine Zündkerze zugeordnet ist,
dadurch gekennzeichnet,
daß der Brennerwinkel (5) an einer Montagescheibe (10) angeordnet ist, die ihrerseits unmittelbar an der Flachmulde bzw. Glaskeramikfläche (2) festgelegt ist.

2. Gasbrenner nach Anspruch 1,
dadurch gekennzeichnet,
daß der Brennerwinkel (5) mit einem zylindrischen Element (5a) die Montagescheibe (2) durchsetzt und mit einem Außensprengring (11) gegen diese fixiert ist, wobei der Brenner (4) mit einem Gegenzylinder (4a) von oben in das zylindrische Element (5a) einsetzbar ist.

3. Gasbrenner nach Anspruch 1 oder 2,
dadurch gekennzeichnet,
daß das zylindrische Element (5a) am Brennerwinkel einen Anschlagring (17) aufweist, der sich in der Montagelage an die Unterseite der Montagescheibe (10) anlegt, wobei der Anschlagring mit wenigstens einer Rastausnehmung (18) versehen ist, in die eine in die Montagescheibe (17) gestanzte Sperrzunge zur Fixierung des Brennerwinkels in einer vorbestimmten Position eingreift.

4. Gasbrenner nach Anspruch 3,
dadurch gekennzeichnet,
daß der Anschlagring (17) mit einer Vielzahl von Rastausnehmungen (18) am Umfang ausgerüstet ist.

5. Gasbrenner nach einem der vorangehenden Ansprüche,
dadurch gekennzeichnet,
daß der Träger (14) für die Zündkerze (15) und das Thermoelement (16) an der Montagescheibe befestigt, insbesondere vernietet ist.

6. Gasbrenner nach einem der vorangehenden Ansprüche,
dadurch gekennzeichnet,
daß die Montagescheibe (10) mit einer Mehrzahl von mit Blechschrauben korrespondierenden Fixierausnehmungen versehen ist.
